# EUROPÄISCHE PATENTSCHRIFT

(11) **EP 2 935 887 B1**
(45) Veröffentlichungstag und Bekanntmachung des Hinweises auf die Patenterteilung: **10.10.2018**
(21) Anmeldenummer: 13805822.7
(22) Anmeldetag: 06.12.2013
(51) Int. Cl.: F04B 37/14, F04B 37/18, F04B 41/06

(54) **PUMPSTAND ZUM PUMPEN LEICHTER GASE SOWIE VERWENDUNG DES PUMPSTANDES**
PUMPING UNIT FOR PUMPING LIGHT GASES, AND USE OF THE PUMPING UNIT
GROUPE DE POMPAGE PERMETTANT DE POMPER DES GAZ LÉGERS ET UTILISATION DU GROUPE DE POMPAGE

(30) Priorität: 22.12.2012 DE 202012012359 U
(43) Veröffentlichungstag der Anmeldung: 28.10.2015
(73) Patentinhaber: Leybold GmbH, 50968 Köln (DE)
(72) Erfinder: SCHILLER, Dirk, 50354 Hürth (DE); SCHNEIDENBACH, Daniel, 50825 Köln (DE); DREIFERT, Thomas, 50171 Kerpen (DE)
(74) Vertreter: dompatent von Kreisler Selting Werner - Partnerschaft von Patent- und Rechtsanwälten mbB
(86) Internationale Anmeldenummer: PCT/EP2013/075835
(87) Internationale Veröffentlichungsnummer: WO 2014/095432

(56) Entgegenhaltungen:
- EP-A1- 0 344 345
- EP-A1- 1 596 066
- EP-A2- 0 245 958
- WO-A1-2006/097679

## Beschreibung

Die Erfindung betrifft einen Pumpstand zum Pumpen leichter Gase, wie Helium, Wasserstoff oder deren Isotope. Ferner betrifft die Erfindung die Verwendung eines Pumpstandes zum Pumpen derartiger leichter. Ein Pumpstand für leichte Gase ist aus EP1596066 bekannt.

Beim Pumpen leichter Gase besteht die Problematik, dass diese Gase aufgrund der innerhalb der Pumpe bestehenden Undichtigkeiten zurückströmen. Beispielsweise weisen Schraubenpumpen zwischen dem schraubenförmigen Pumpelement und dem Gehäuse einen Spalt auf, durch den leichtes Gas zurückströmen kann. Um das Rückströmen leichter Gase zu verringern, ist es bekannt, den zu pumpenden leichten Gasen ein Purgegas beizumischen. Desweiteren ist es bekannt, die innere Dichtigkeit der Pumpen dadurch zu erhöhen, dass Fluide wie Öle zur inneren Abdichtung verwendet werden. Sowohl das Verwenden von Purgegasen als auch das Verwenden ölgedichteter Pumpen weist den Nachteil auf, dass die gepumpten leichten Gase verunreinigt werden. Dies hat zur Folge, dass die Gase aufwendig gereinigt werden müssen. Eine entsprechende Reinigung ist technisch schwierig und teuer. Dies ist insbesondere nachteilig, wenn die gepumpten leichten Gase in einem Kreislauf verwendet werden und bspw. einem Herstellungsprozess wieder zugeführt werden sollen. Hierbei können bereits geringe Verunreinigungen der entsprechenden leichten Gase zu schädlichen Veränderungen im Prozess führen. Beispielsweise ist beim Fördern des leichten Gases Tritium in Kernfusionsexperimenten bereits eine geringe Verunreinigung schädlich.
Aufgabe der Erfindung ist es einen Pumpstand zum Pumpen leichter Gase zu schaffen, mit dem ein Verunreinigen der leichten Gase bei einer gleichzeitigen Erzielung hoher Saugvermögen bei kleinen Einlassdrücken realisiert ist. Insbesondere ist es Aufgabe der Erfindung einen Pumpstand zum Pumpen leichter Gase zu schaffen, mit dem in einer zu evakuierenden Kammer Drücke von weniger als 100mbar erzielt werden können. Insbesondere ist es Aufgabe der Erfindung ein ausreichendes Saugvermögen bei Einlassdrücken von 100 bis 0,1mbar zu erzielen.
Die Lösung der Aufgabe erfolgt erfindungsgemäß durch die Merkmale eines Pumpstandes gemäß Anspruchs 1 bzw. der Verwendung eines Pumpstandes gemäß Anspruch 9. Der erfindungsgemäße Pumpstand zum Pumpen leichter Gase weist eine erste trockenverdichtende Pumpe auf. Ein Einlass der ersten Pumpe ist vorzugsweise unmittelbar mit einer zu evakuierenden Kammer bzw. einem Rezipienten verbunden. Mit der ersten trockenverdichtenden Pumpe, d.h. insbesondere einem Auslass zur ersten trockenverdichtenden Pumpe ist eine zweite trockenverdichtende Pumpe, insbesondere unmittelbar verbunden. Bei trockenverdichtenden Pumpen handelt es sich insbesondere um Schrauben- oder Rootspumpen, wobei die erforderliche Dichtigkeit dieser Pumpen nicht durch Öl oder dergleichen, sondern aufgrund einer hohen präzisen Herstellung realisiert ist. Um in der zu evakuierenden Kammer bzw. dem Rezipienten erfindungsgemäß niedrige Prozessdrücke von insbesondere weniger als 100mbar erzielen zu können und hierbei zusätzlich das Verunreinigen der gepumpten leichten Gase durch Purgegas oder ölgedichtete Pumpen zu vermeiden, sind erfindungsgemäß die trockenverdichtenden Pumpen gegenüber der Umgebung hermetisch dicht ausgebildet. Eine hermetische Abdichtung ist hierbei definiert als eine räumliche Trennung der Gasmischung innerhalb der Vakuumpumpe von derjenigen außerhalb der Vakuumpumpe. Über Dichtungen wird verhindert, dass Umgebungsgase das zu pumpende Gasgemisch in einer Art Verunreinigungen, dass sie die Applikation signifikant beeinflussen.

Erfindungsgemäß ist es somit wesentlich, dass trockene, spaltdichtende Vakuumpumpen verwendet werden. Die Dichtung derartiger Pumpen erfolgt ohne Öl oder reibende/ gleitende Dichtungen. Insbesondere handelt es sich bei den Vakuumpumpen um Schraubenpumpen. Durch die Verwendung derartiger Pumpen ist es vermieden, dass Bestandteile des Schmiermittel oder der Dichtung in das geförderte Gas gelangen.

Bei einer besonders bevorzugten Ausführungsform ist parallel zu der ersten trockenverdichtenden Pumpe eine weitere, dritte trockenverdichtende Pumpe angeordnet. Diese ist ebenfalls mit der zu evakuierenden Kammer bzw. dem Rezipienten verbunden. Vorzugsweise sind die beiden zueinander parallel angeordneten trockenverdichtenden Schraubenpumpen sodann gemeinsam mit der zweiten nachgeordneten trockenverdichtenden Schraubenpumpe verbunden. Vorzugsweise sind die beiden Auslässe der ersten und dritten trockenverdichtenden Pumpe zusammengeführt und gemeinsam mit dem Einlass der zweiten trockenverdichtenden Schraubenpumpe verbunden. Durch eine derartige Anordnung von drei trockenverdichtenden Schraubenpumpen ist es möglich das Gesamtsaugvermögen bei niedrigeren Drücken kleiner 100bar weiter zu steigern.

Bei einer alternativen Ausführungsform sind drei trockenverdichtenden Pumpen in Reihe hintereinander angeordnet, sodass die zweite trockenverdichtende Pumpe unmittelbar mit einer weiteren trockenverdichtenden Pumpe verbunden ist. Hierdurch können in dem Rezipienten auch ohne Einsatz ölgedichteter Pumpen sowie auch ohne den Einsatz von Purgegas hohe Saugvermögen bei niedrigen Drücken kleiner 100mbar insbesondere für Wasserstoff und Wasserstoff-Isotope realisiert werden.
Selbstverständlich ist es auch möglich, zwei trockenverdichtende Pumpen parallel zu schalten und sodann in Pumprichtung in Reihe zwei weitere trockenverdichtende Pumpen vorzusehen. Bei einer derartigen Anordnung von insgesamt vier trockenverdichtenden Pumpen können sehr große Saugvermögen bei niedrigen Drücken kleiner 100mbar insbesondere für Wasserstoff und Wasserstoff-Isotope realisiert werden.

Zur weiteren Verringerung der erzielbaren Drücke in dem Rezipienten ist mit der in Pumprichtung letzten trockenverdichtenden Pumpe, d.h. je nach Ausführungsform der zweiten oder vierten vorgesehenen trockenverdichtenden Pumpe, eine gegen Atmosphäre pumpende Vorvakuumpumpe vorgesehen. Bei der Vorvakuumpumpe handelt es sich um eine trockene Verdrängervakuumpumpe, vom Typ Roots-Klauen-, Kolben- und/oder Schraubenpumpe. Die Vorvakuumpumpe ist erfindungsgemäß als trockenverdichtende Pumpe ausgebildet, um ein Verunreinigen der zu pumpenden leichten Gase zu vermeiden.
Insbesondere durch das erfindungsgemäße Vorsehen ausschließlich trockenverdichtender Pumpen und aufgrund des Verzichts auf den Einsatz von Purgegas, ist es aufgrund des Einsatzes von gegenüber der Umgebung hermetisch dichten Pumpen möglich, leichte Gase mit hoher Effizienz zur Erzielung niedriger Prozessdrücke in dem Rezipienten zu pumpen. Da das Gas nicht verunreinigt wird, ist ein aufwendiges Reinigen vermieden, sodass es insbesondere möglich ist, das gepumpte Gas bspw. in einem Kreislaufsystem wiederzuverwenden.
Je nach Ausführungsform ist es bevorzugt, dass die erste und/oder die dritte Pumpe unmittelbar mit der zu evakuierenden Kammer bzw. dem Rezipienten verbunden ist. Desweiteren ist es je nach Ausführungsform bevorzugt, dass die zweite Pumpe unmittelbar mit der ersten und/oder dritten Pumpe verbunden ist. Desweiteren ist es bevorzugt, dass sämtliche eingesetzten trockenverdichtenden Pumpen als Schraubenpumpen ausgebildet sind.

Besonders bevorzugt ist es, dass der gesamte Pumpstand ein nach außen hermetisch dichtes System bildet.

Mit Hilfe des erfindungsgemäßen Pumpstandes ist es auf sehr effiziente Weise möglich, leichte Gase zu pumpen, wobei hierbei ein Verunreinigen der Gase vermieden ist. Bei den leichten Gasen handelt es sich insbesondere um Wasserstoff, Wasserstoffisotope, Deuterium, Tritium, Helium, Heliumisotope oder Gemische hiervon.

Der erfindungsgemäße Pumpstand zum Pumpen leichter Gase ist insbesondere zum Verdichten leichter Gase von Feinvakuum, d.h. von ca. 0,01 mbar auf Umgebungsdruck von ca. 1 bar bei vollem effektivem Saugvermögen möglich.

Des Weiteren betrifft die Erfindung die Verwendung eines Pumpstandes mit zumindest zwei trocken verdichtenden Pumpen, die gegenüber der Umgebung hermetisch dicht sind, um leichte Gase zu pumpen. Der verwendete Pumpenstand ist wie vorstehend beschrieben vorteilhaft weitergebildet und pumpt insbesondere die vorstehend aufgeführten leichten Gase.

Nachfolgend wird die Erfindung anhand unterschiedlicher Ausführungsformen unter Bezugnahme auf die Zeichnungen näher erläutert.

Es zeigen:
- Fig. 1 bis 3: unterschiedliche schematische Darstellungen erfindungsgemäßer Pumpstände.

Gemäß einer ersten bevorzugten Ausführungsform ist eine zu evakuierende Kammer bzw. ein Rezipient 10, insbesondere unmittelbar mit dem Einlass einer als Schraubenpumpe ausgebildeten ersten trockenverdichtenden Pumpe 12 verbunden. Der Auslass der Schraubenpumpe 12 ist mit dem Einlass einer zweiten im dargestellten Ausführungsbeispiel ebenfalls als Schraubenpumpe 14 ausgebildeten trockenverdichtenden Pumpe verbunden. Der Auslass der zweiten trockenverdichtenden Pumpe 14 kann mit weiteren Elementen der Anlage oder über eine Leitung 16 mit einer nicht dargestellten Vorvakuumpumpe verbunden sein. Die beiden im ersten Ausführungsbeispiel vorgesehenen trockenverdichtenden Schraubenpumpen sind der jeweils als gegenüber der Umgebung hermetisch dichte Pumpen ausgebildet.

Bei einer Weiterbildung der in Fig. 1 dargestellten Ausführungsform gemäß Fig. 2 ist parallel zu der ersten trockenverdichtenden Schraubenpumpe 12 eine dritte trockenverdichtenden Schraubenpumpe 18 vorgesehen. Die trockenverdichtende Schraubenpumpe 18 ist unmittelbar mit dem Rezipienten 10 verbunden. Die beiden Auslässe der Schraubenpumpen 12,18 sind zusammengeführt und sodann gemeinsam mit dem Einlass der Schraubenpumpe 14 verbunden. Der Auslass der Schraubenpumpe 14 ist an einer Leitung 16 mit der Atmosphäre oder einer nicht dargestellten Vorvakuumpumpe verbunden.

Eine weitere bevorzugte Ausführungsform der Erfindung gemäß Fig. 3 ist eine Kombination der in den Figuren 1 und 2 dargestellten Ausführungsformen. Gemäß dieser Ausführungsform ist der Rezipient 10 unmittelbar mit den beiden parallel zueinander angeordneten Schraubenpumpen 12,18 verbunden. Die Auslässe der beiden Schraubenpumpen 12,18 sind zusammengeführt und gemeinsam mit Einlass der Schraubenpumpe 14 verbunden. Mit dem Auslass der Schraubenpumpe 14 ist eine weitere vierte trockenverdichtende Pumpe 20, bei der es sich vorzugsweise ebenfalls um eine Schraubenpumpe handelt, verbunden. Der Auslass der vierten Schraubenpumpe 20 ist im dargestellten Ausführungsbeispiel über eine Leitung 16 mit einer Vorvakuumpumpe 22 verbunden, die sodann gegen Atmosphäre pumpt.

In sämtlichen Ausführungsbeispielen sind als trockenverdichtende Pumpe, Schraubenpumpen vorgesehen, wobei diese stets gegenüber der Umgebung hermetisch dicht sind. Auch bei der Vorvakuumpumpe 22 handelt es sich um eine trockenverdichtende Pumpe, sodass die Verunreinigung des zu pumpenden leichten Gases vermieden ist.

## Patentansprüche

1. Pumpstand zum Pumpen leichter Gase, insbesondere Wasserstoff, Wasserstoffisotope, Deuterium, Tritium, Helium, Heliumisotope und/ oder Gemische hiervon, mit
einer mit der zu evakuierenden Kammer (10) verbundenen ersten trockenverdichtenden Pumpe (12) und
einer mit der ersten trockenverdichtenden Pumpe (12) verbundenen zweiten trockenverdichtenden Pumpe (14), wobei die trockenverdichtenden Pumpen (12,14) gegenüber der Umgebung hermetisch dicht sind, indem eine räumliche Trennung der Gasmischung innerhalb der Vakuumpumpen von derjenigen außerhalb der Vakuumpumpen erfolgt und keine Purgegaszufuhr vorgesehen ist und **dadurch gekennzeichnet, dass** mit der zweiten trockenverdichteten Pumpe (14) oder mit einer weiteren trockenverdichteten Pumpe (20) eine insbesondere gegen Atmosphäre pumpende Vorvakuumpumpe (22) verbunden ist, wobei die Vorvakuumpumpe (22) eine Roots-, Klauen- oder Schraubenpumpe ist.

2. Pumpstand nach Anspruch 1, **dadurch gekennzeichnet, dass** parallel zu der ersten trockenverdichtenden Pumpe (12) eine dritte trockenverdichtende Pumpe (18) angeordnet ist, die mit der zu evakuierenden Kammer (10) verbunden ist.

3. Pumpstand nach Anspruch 2, **dadurch gekennzeichnet, dass** die erste und die dritte trockenverdichtende Pumpe (12,18) gemeinsam mit der zweiten trockenverdichtenden Pumpe (14) verbunden sind.

4. Pumpstand nach einem der Ansprüche 1 - 3, **gekennzeichnet durch** die insbesondere unmittelbar mit der zweiten trockenverdichtenden Pumpe (14) verbundene weitere trockenverdichtende Pumpe (20).

5. Pumpstand nach einem der Ansprüche 1 - 4, **dadurch gekennzeichnet, dass** die erste und/oder dritte trockenverdichtende Pumpe (12,18) unmittelbar mit der zu evakuierenden Kammer (10) verbunden ist.

6. Pumpstand nach einem der Ansprüche 1 - 5, **dadurch gekennzeichnet, dass** die zweite trockenverdichtende Pumpe (14) unmittelbar mit der ersten und/oder dritten trockenverdichtende Pumpe (12,18) verbunden ist.

7. Pumpstand nach einem der Ansprüche 1 - 6, **dadurch gekennzeichnet, dass** die erste und/oder zweite und/oder dritte und/oder weitere trockenverdichtende Pumpe als Schraubenpumpe ausgebildet ist.

8. Pumpstand nach einem der Ansprüche 1 - 7, **dadurch gekennzeichnet, dass** der gesamte Pumpstand ein nach außen hermetisch dichtes System bildet.

9. Verwendung eines Pumpstands nach einem der Ansprüche 1 - 8 zum Fördern leichter Gase, insbesondere Wasserstoff, Wasserstoffisotope, Deuterium, Tritium, Helium, Heliumisotope und/ oder Gemische hiervon, aus einer zu evakuierenden Kammer (10) ohne die Zufuhr von Purgegase.

10. Verwendung nach Anspruch 9, bei welchem ausschließlich Gas aus der zu evakuierenden Kammer durch die Vakuumpumpen des Pumpstandes gefördert wird.

## Claims

1. A pumping unit for pumping light gases, in particular hydrogen, hydrogen isotopes, deuterium, tritium, helium, helium isotopes and/or mixtures thereof, comprising
a first dry-compression pump (12) connected to the chamber (10) to be evacuated, and
a second dry-compression pump (14) connected to said first dry-compression pump (12),
wherein said dry-compression pumps (12, 14) are hermetically sealed towards the environment by realizing a spatial separation of the gas mixture inside the vacuum pumps from that outside the vacuum pumps and no purge gas supply being provided, and
**characterized in that**
said second dry-compression pump (14) or a further dry-compression pump (20) has connected thereto a fore-vacuum pump (22) in particular pumping against the atmosphere, wherein said fore-vacuum pump (22) is a Roots, claw or screw pump.

2. The pumping unit according to claim 1, **characterized in that** in parallel to the first dry-compression pump (12) a third dry-compression pump (18) is arranged which is connected to the chamber (10) to be evacuated.

3. The pumping unit according to claim 2, **characterized in that** the first and the third dry-compression pump (12, 18) are commonly connected to the second dry-compression pump (14).

4. The pumping unit according to any one of claims 1-3, **characterized by** the further dry-compression pump (20) which is in particular directly connected to the second dry-compression pump (14).

5. The pumping unit according to any one of claims 1-4, **characterized in that** the first and/or the third dry-compression pump (12, 18) are directly connected to the chamber (10) to be evacuated.

6. The pumping unit according to any one of claims 1-5, **characterized in that** the second dry-compression pump (14) is directly connected to the first and/or the third dry-compression pump (12, 18).

7. The pumping unit according to any one of claims 1-6, **characterized in that** the first and/or the second and/or the third and/or the further dry-compression pump are configured as screw pumps.

8. The pumping unit according to any one of claims 1-7, **characterized in that** the overall pumping unit is configured as a system hermetically sealed towards the outside.

9. A use of a pumping unit according to any one of claims 1-8 for delivering light gases, in particular hydrogen, hydrogen isotopes, deuterium, tritium, helium, helium isotopes and/or mixtures thereof, from a chamber (10) to be evacuated without supplying any purge gases.

10. The use according to claim 9, wherein exclusively gas from the chamber to be evacuated is delivered by the vacuum pumps of the pumping unit.

## Revendications

1. Poste de pompage destiné à pomper des gaz légers, en particulier de l'hydrogène, des isotopes de l'hydrogène, du deutérium, du tritium, de l'hélium, des isotopes de l'hélium et/ou des mélanges de ceux-ci, comprenant
une première pompe à compression sèche (12) reliée à la chambre (10) à évacuer, et
une deuxième pompe à compression sèche (14) reliée à la première pompe à compression sèche (12),
dans lequel
les pompes à compression sèche (12, 14) sont hermétiquement étanches vis à vis de l'environnement par le fait que s'opère une séparation spatiale du mélange gazeux au sein des pompes à vide d'avec le mélange gazeux à l'extérieur des pompes à vide et qu'aucun apport de gaz de purge n'est prévu, et **caractérisé en ce qu'**une pompe à vide préliminaire (22) pompant en particulier par rapport à l'atmosphère est reliée à la deuxième pompe à compression sèche (14) ou à une autre pompe à compression sèche (20), la pompe à vide préliminaire (22) étant une pompe Roots, une pompe à becs ou une pompe à vis.

2. Poste de pompage selon la revendication 1, **caractérisé en ce qu'**est disposée, parallèlement à la première pompe à compression sèche (12), une troisième pompe à compression sèche (18) qui est reliée à la chambre (10) à évacuer.

3. Poste de pompage selon la revendication 2, **caractérisé en ce que** la première et la troisième pompes à compression sèche (12, 18) sont reliées ensemble à la deuxième pompe à compression sèche (14).

4. Poste de pompage selon l'une des revendications 1 à 3, **caractérisé par** l'autre pompe à compression sèche (20) reliée, en particulier directement, à la deuxième pompe à compression sèche (14).

5. Poste de pompage selon l'une des revendications 1 à 4, **caractérisé en ce que** la première et/ou la troisième pompe à compression sèche (12, 18) est/sont directement reliée(s) à la chambre (10) à évacuer.

6. Poste de pompage selon l'une des revendications 1 à 5, **caractérisé en ce que** la deuxième pompe à compression sèche (14) est directement reliée à la première et/ou à la troisième pompe(s) à compression sèche (12, 18).

7. Poste de pompage selon l'une des revendications 1 à 6, **caractérisé en ce que** la première et/ou la deuxième et/ou la troisième et/ou l'autre pompe à compression sèche est/sont configurée(s) sous la forme de pompes à vis.

8. Poste de pompage selon l'une des revendications 1 à 7, **caractérisé en ce que** l'ensemble du poste de pompage forme un système hermétiquement étanche vers l'extérieur.

9. Utilisation d'un poste de pompage selon l'une des revendications 1 à 8 pour le refoulement de gaz légers, notamment de l'hydrogène, des isotopes de l'hydrogène, du tritium, de l'hélium, des isotopes de l'hélium et/ou de mélanges de ceux-ci, provenant d'une chambre à évacuer (10), sans apport de gaz de purge.

10. Utilisation selon la revendication 9, dans laquelle exclusivement du gaz provenant de la chambre à évacuer est refoulé par les pompes à vide du poste de pompage.
